# EUROPÄISCHE PATENTSCHRIFT

(11) **EP 2 125 523 B1**
(45) Veröffentlichungstag und Bekanntmachung des Hinweises auf die Patenterteilung: **10.11.2010**
(21) Anmeldenummer: 07849457.2
(22) Anmeldetag: 12.12.2007
(51) Int. Cl.: B65B 1/28, B65B 9/00

(54) **VORRICHTUNG UND VERFAHREN ZUM KONTAMINATIONSVERMEIDENDEN UMFÜLLEN VON PULVERN UND FESTSTOFFEN SOWIE NEUARTIGE VERWENDUNG EINES VERSCHWEISSBAREN UND PEELFÄHIGEN FOLIENSCHLAUCHES**
DEVICE AND METHOD FOR DECANTING POWDERS AND SOLID SUBSTANCES WHILE AVOIDING CONTAMINATION AND NOVEL USE OF A WELDABLE AND PEELABLE TUBULAR FILM
DISPOSITIF ET PROCÉDÉ DE TRANSVASEMENT SANS CONTAMINATION DE POUDRES ET DE SOLIDES ET NOUVELLE UTILISATION D'UNE FEUILLE TUBULAIRE POUVANT ÊTRE SOUDÉE ET DÉTACHABLE

(30) Priorität: 24.12.2006 CH 21352006
(43) Veröffentlichungstag der Anmeldung: 02.12.2009
(73) Patentinhaber: Schnyder, Viktor, 3942 Raron (CH)
(72) Erfinder: Schnyder, Viktor, 3942 Raron (CH)
(74) Vertreter: Rosenich, Paul
(86) Internationale Anmeldenummer: PCT/IB2007/055059
(87) Internationale Veröffentlichungsnummer: WO 2008/078221

(56) Entgegenhaltungen:
- WO-A-2005/056443
- US-A1- 2001 027 822

## Beschreibung

Die Erfindung betrifft eine Vorrichtung und ein Verfahren zum kontaminationsvermeidenden Umfüllen (Entleeren bzw. Befüllung von Behältern z.B. Schüttgutbehältern oder Silos o.dgl.) Die stetig steigenden Anforderungen an industriell hergestellte Produkte oder auch an die Reinheit landwirtschaftlicher Produkte wie Getreide Mehl o.dgl. bringen auch immer höhere Anforderungen an die Rohstoffe und Komponenten, die verwendet werden, mit sich. Die Produkte haben einen immer höheren Spezialisierungsgrad, das heisst: immer höhere Reinheitsgrade, immer wirksamere und wertvollere Stoffe und gegebenenfalls auch immer gefährlichere Stoffe.

Die Probleme gehen in zwei Richtungen. Einmal in den Bereich des Bedienerschutzes: Ein Bediener darf keiner Gefährdung ausgesetzt werden und zum Anderen in den Bereich des Produktschutzes: Das Produkt darf nicht mit Fremdstoffen, Keimen usw. belastet bzw. verunreinigt werden.

Dies sind allgemeine Anforderungen, die vor allem in bio- und lebensmitteltechnischen, chemischen und pharmazeutischen Bereichen der Industrie und gegebenenfalls auch in der Lebensmitteltechnik und Landwirtschaft sowie Medizin auftreten.

Um diesen Anforderungen gerecht zu werden, werden die zu verarbeitenden Produkte nicht offen, sondern in geschlossenen Transportbehältern wie z. B. festen Transportbehältern, flexiblen Transportbehältern (auch Big-Bags genannt) oder Fässern gehandhabt. Alle Transportbehälter können zusätzlich mit einem Folieninnensack (Innenliner) ausgerüstet sein.

Dabei stellt sich die Frage, wie diese Transportbehälter kontaminationsvermeidend entleert und befüllt werden können.

Während für die festen Transportbehälter bereits teure und aufwändige Andocksysteme wie z. B. geteilte Klappen, Konussysteme oder dgl. zur Verfügung stehen, gibt es für Transportbehälter mit flexiblen Auslauf bzw. Einlauf keine zufriedenstellende Lösung, die die Kontamination einer Bedienperson bzw. das Austreten von Umfüllmaterial während dem Umfüllvorgang sicher ausschliesst.

Das Problem besteht darin, dass es bis jetzt keine saubere Möglichkeit gibt, Transportbehälter mit flexiblem Auslauf in zur Umgebung abgeschlossener Form zur Umgebung an einen Produkteinlauf oder Produktauslauf einer Anlage oder eines Systems anzuschliessen und das entleerte bzw. befüllte Gebinde nach dem Entleeren bzw. Befüllen wieder voll kontaminationsfrei zu entfernen.

Unter Anlage im Sinne der Erfindung sind beliebige Behältnisse zu verstehen, in denen sich etwas befindet, das anschliessend in einem anderen Behälter bzw. in einer anderen Einrichtung sein soll. In vielen Fällen werden die Produkte in Behältern gelagert und bearbeitet. Es können jedoch auch Feststoffe oder Gegenstände sein, die aus einem Isolator kommen. Deshalb wird im Folgenden der Begriff Anlage verwendet, der auch den Begriff Behälter oder Isolator bzw. im weitesten Sinne auch einen Raum mitumfasst. Aus dem gleichen Grund (breiteste Auslegung) wird jenes Behältnis, in das umgefüllt werden soll, im Folgenden Einrichtung genannt.

Bisherige Systeme verwenden für den Anschluss der Gebinde mechanische Klemmeinrichtungen, wobei der Auslauf am Anschlusssystem eingeklemmt und abgedichtet wird. Beim Wechsel des Gebindes ist jedoch sowohl das Anschlusssystem wie auch das Gebinde offen. So kann es durch staubbelastete Luft und durch nachrieselndes Restprodukt zu Verschmutzungen an der Anschlussstelle und zu Kontaminationen des Bedieners und der Umgebung kommen.

Eine Verbesserung dieser bekannten Technologie ist in der WO-2005056443 beschrieben. Dort wird versucht, ein Verfahren zu kontaminationsarmen Entleerung bzw. Befüllung von Schüttgutbehältern unter Verwendung von Schutzfolien zu schaffen.

Dabei wird eine Schlauchfolie verwendet, die den einen Behälter mit dem anderen Behälter verbindet und an einer oder mehreren Abbindstellen vor dem Umfüllen so mit den Behältern verbunden wird, dass beim Umfüllen nichts zwischen Folie und Behälter austreten kann. Dabei wird insbesondere nach folgenden Schritten vorgegangen:
Anordnen eines zu entleerenden Behälters mit an einer Abbindstelle ab- gebundenem Auslauf oberhalb eines Anschlussrohres,
anordnen einer Schlauchfolie um das Anschlussrohr, so, dass sie gegen den einlaufseitigen Rand des Anschlussrohres dichtend anliegt,
abbinden der Schlauchfolie oberhalb des Anschlussrohres so, dass oberhalb der Abbindstelle ein trichterförmig aufweitbares Ende der Schlauchfolie verbleibt, klemmendes verbinden von Auslauf des flexiblen Behälters und der Schlauchfolie so, dass über der Klemmverbindung freie Schlauchfolie verbleibt,
lösen der Abbindstellen von Auslauf und Schlauchfolie und dadurch entleeren des Schüttguts, zusammenfassen des oberhalb der Klemmstelle verbliebenen freien Endes der Schlauchfolie gegen den Behälterauslauf und festlegen daran,
nachziehen von Schlauchfolie aus einem Schlauchfolienvorrat, bis oberhalb des Anschlussrohres saubere Schlauchfolie zur Verfügung steht,
verschliessen der Schlauchfolie an zwei benachbarten Verschliessstellen im sauberen Bereich, durchtrennen der Schlauchfolie zwischen den beiden Verschliessstellen,
nachziehen von Schlauchfolie aus dem Schlauchfolienvorrat und erneutes abbinden derselben an einer Abbindstelle im Abstand von der Durchtrennungsstelle,
entfernen der Verschliessstelle im Bereich der Durchtrennungsstelle und ausbreiten der Schlauchfolie zwischen der Durchtrennungsstelle und der im Abstand von der Durchtrennungsstelle befindlichen Abbindstelle zu einer Trichterform.

Durch dieses Abbindverfahren unter Einbezug von Anschlussrohren u.dgl. kommt es jedoch nicht zu einem vollständig kontaminationsfreien Manipulieren. An der Abbindstelle [3.1] (vgl. Fig.1) kommt es beim Übergang von einem Abfüllvorgang zu einem nächsten Abfüllvorgang zum Freiliegen von der Innenseite des Folienschlauch, der an seiner Innenseite kontaminiert wurde. Dadurch kann Material von der Innenseite des Folienschlauchs in die Umgebung entweichen.

Das bekannte Verfahren ist somit vorteilhaft gegenüber anderen bekannten Lösungen, jedoch nicht wirklich optimal hinsichtlich Kontaminationsvermeidung. Vor allem im Weitertransport bzw. in der weiteren Manipulation mit den Anlagen und Einrichtungen ist eine Kontamination nicht ausgeschlossen.

Der Erfindung liegt somit die Aufgabe zugrunde, ein neues Verfahren und eine neue Vorrichtung zu schaffen, die eine vollständige Kontaminationsvermeidung sicherstellt. Gelöst wird diese Aufgabe durch das Verfahren nach Anspruch 1 bzw. durch eine Vorrichtung nach Anspruch 5 und insbesondere durch die neuartige Verwendung eines verschweissbaren und peelfähigen Endlosfolienschlauches nach Anspruch 17. Anspruch 10 gibt darüber hinaus ein verbessertes Verfahren für nicht nur kontaminationsfreies sondern auch steriles Umfüllen an. Anspruch 15 eine Vorrichtung, die sich auf dieses verbesserte Verfahren stützt.

Das wesentliche bei der neuen Vorrichtung und beim neuen Verfahren ist die Verwendung einer schweissbaren peelfähigen Endlosschlauchfolic in Verbindung mit einem vollständigen Ersatz des bekannten Abbindverfahrens durch Schweissverfahren, Insbesondere auch an der Abbindstelle [3.1], die gemäss der bekannten WO-A ausdrücklich nicht gesehweisst werden darf. Durch die erfindungsgemässe Verschweissung auch an dieser Stelle wird nämlich erstens sichergestellt, dass allfällig kontaminierende Beschichtungen des Folienschlauches in der Schweissnaht gefangen (eingeschmolzen) bleiben und nicht an die Umgebung abgegeben werden können. Zweitens ermöglicht die erfindungsgemässe Peelfähigkeit der Endlosschlauchfolie, dass nach dem Verschweissen mit dem Einlauf die Verbindung zwischen Behälter und Einrichtung hergestellt werden kann, ohne Manipulationen mit dem Bindfaden durchführen zu müssen. Unter Peelfähigkeit wird jene Eigenschaft verstanden, bei der eine - gegebenenfalls mit sich selbst - verschseisste Künststoff-Folie an der Schweissnaht wieder gelöst werden kann, so als wäre sie nicht verschweisst worden. Dabei handelt es sich um besonders behandelte bzw. hergestellte Folien, die diese Eigenschaft haben. Zumeist wird diese Technik bereits verwendet bei Kunitsioffverpackungen, um einem Kunden das Öffnen der Verpackung zu erleichtern.

Zuddern ist bei der Erfindung naheliegend und vorteilhaft, wenn der Endlosfolienschlauch nicht wie beim Bekannten um den Einlauf - also in der Regel unten aufgezogen ist sondern um den Auslauf. Dies bringt vorteilhafter Weise mit sich, dass aufwendige Klemmvorrichtungen usw. entfallen können, da der Endlosfolienschlauch von oben nach unten nachgezogen wird und dann in hängender Form hängen bleibt, also keine zusätzliche Halterung erfordert, Schliesslich bringt diese Umstand auch den Vorteil mit sich, dass die Trichterform des Endlosfolienschlauchs entfallen kann (vgl. mit Fig.8. der WO-A), da gerade diese Notwendigkeit beim Bekannten zum Freilegen einer grossen kontaminierten Oberfläche, nämlich der Innenseite des Trichters führt.

Durch die neuen Vorrichtungen und die neuen Verfahren ergeben sich insbesondere auch der Vorteil, dass die Anlagen und Einrichtungen nach dem erfindungsgemässen Umfüllen mit dem Endlosfolienschlauch optimal verschlossen sind und somit keine zusätzlichen Schliess-Vorrichtungen benötigen, was insgesamt nicht nur die Reinheit des Verfahrens sondern auch dessen Effizienz gegenüber herkömmlichen Systemen verbessert.

Für das Halten des Endlosfolienschlauchs können beliebige an sich bekannte Einrichtungen, wie z.B. ein Radialblähring gemäss der erwähnten WO-A verwendet werden. Diesbezüglich wird ausdrücklich der Blähring 9 aus den Figuren der WO-A und auf die zugehörigen erläuternden Beschreibungsteile verwiesen

Im Folgenden wird das Verfahren und der Aufbau der Erfindung erläutert und weitere Vorteile angegeben.

Das Verfahren ist so eingerichtet, dass zur kontaminationsvermeidenden Umfüllen von schüttfähigen Gütern, also z.B. von Pulvern und Feststoffe bestens geeignet ist. Darüber hinaus gibt es aber noch eine weitere Anwendung in der Medizintechnik und Chirurgie. Z.B. bei Organtransplantaten kommt es zwangsläufig zum Transport von Organen oder Geweben, die möglichst steril und kontaminationsfrei befördert und gegebenenfalls umgepackt werden müssen. Solche Gewebe bzw. Organe u.dgl. können mit den erfindungemässen Lösungen ebenfalls optimal umgefüllt werden. Dabei werden erfindungegemäss aus einer Anlage mit einem gegebenenfalls flexiblem Auslauf in eine nachgelagerte Einrichtung mit einem folienschlauchförmigen verschweissbaren Einlauf eines Innenliners, die Güter umgefüllt, wobei das Verfahren die nachfolgenden Verfahrensschritte aufweist. Solche Anlagen sind in den verschiedensten Formen Standard (Silos, Transportsäcke, Isolatoren, Reinräume usw.) und müssen nicht näher erläutert werden. Gefässe (Einrichtungen) mit Innenlinern sind ebenso Standard und häufig verwendet. Der Innenliner soll das aufgenommene Material gegenüber dem eigentlichen Behältnis, in das umgefüllt werden soll, abhalten und so eine Kontaminierung von Einrichtung und/oder Material hintanhalten.

Als erster Schritt wird ein Endlosfolienschlauch der an seiner Aussenseite und Innenseite schweissfähig ist, wobei die Innenseite nach einer Verschweissung peelfähig ist, um den Auslauf der Anlage angebracht und zwar so, dass er wie eine Verlängerung des Auslaufs entlang dessen Längserstreckung gezogen werden kann. Am Auslauf oder darüber ist der Endlosfolienschlauch z.B. mittels Blähring fixiert, so dass er so lange nachgezogen werden kann, bis er aufgebraucht ist. Bevorzugt ist der Endlosfolieschlauch zu diesem Zweck faltenbalgähnlich aufgefaltet. Das ist an sich bekannt und hat den Vorteil, dass der Transport und die Lagerung sowie das Nachführen von Endlosfolienschlauch einfach ist.

Wird nun der Endlosfolienschlauch im montierten Zustand an seinem freien Ende verschweisst, so verschliesst er dadurch den Auslauf. Das ist eine einfache und sichere Methode. Gegenüber herkömmlichen Klappen etc. ist dies viel billiger und sauberer, da in einer Anlage hinter einander gegebenenfalls unterschiedliche Materialien gelagert werden, müssen herkömmlich insbesondere die Klappen, Ventile usw. besonders gut gereinigt werden. Übernimmt jedoch der Endlosfolieschlauch diese Ventilfunktion, so entfällt dieser Aufwand. Mit dem Verschweissen des Endlosfolienschlauchs beginnt ein Verfahrenszyklus.

Selbstverständlich kann dieses Verschweissen an der ersten Stelle des Endlosfolienschlauchs bereits im Schlauchherstellerwerk erfolgen, so dass nach dem Aufziehen des Endlosfolienschlauchs zunächst keine Manipulation erfolgen muss, sondern kann vielmehr die Anlage ihrerseits mit dem Material befüllt werden. Durch die Erfindung sind jedoch auch Mischvarianten umfasst, also Varianten, die zusätzlich zum Endlosfolienschlauch Ventile aufweisen.

Sobald der Endlosfolienschlauch in seiner Position ist, folgt das Anordnen des Einlaufs der Einrichtung in die umgefüllt werden soll, um die Aussenseite des Endlosfolienschlauchs herum so, dass der einlaufseitige Rand des Einlaufs oberhalb der Schweissstelle des Endlosfolienschlauchs zu liegen kommt.

Nun erfolgt vorzugsweise ein Zurückdrängen von Material aus dem Endlosfolienschlauch in Richtung Anlage, so dass die Innenseiten des Endlosfolienschlauchs aneinander und die Innenseite des Einlaufs an der Aussenseite des Endlosfolienschlauchs satt zu liegen kommen. Danach erfolgt das Verschweissen des Endlosfolienschlauchs mit dem Einlauf, so dass der Endlosfolienschlauch zwischen seiner bestehenden Schweissnaht und dem einlaufseitigen Rand des Einlaufs mindestens eine durchgehende neue Schweissnaht entsteht, die einerseits die Innenseite des Einlaufs mit der Aussenseite des Endlosfolienschlauchs und andererseits an der gleichen Stelle die Innenseite des Endlosfolienschlauchs verbindet. Der Schweissvorgang kann mit herkömmlichen Impuls- Schweisseinrichtungen, aber auch durch Thermoschweissen oder mittels Laserschweissen z.B. im Durchstrahlverfahren erfolgen.

Durch anschliessendes Lösen der peelfähigen Innenseite des Endlosfolienschlauchs werden die beiden Schweissnähte im Inneren des Endlosfolieschlauchs gepeelt so dass die Anlage mit der Einrichtung über einen seitlich geschlossenen Tunnel verbunden ist. Dadurch kann der Umfüllvorgang stattfinden, so lange, bis der Endlosfolienschlauch erneut - vorzugsweise nach vorgängiger Materialverdrängung durch Einengung an einer dritten Stelle durchgeschweisst wird und derart den Materialfluss unterbindet.

Diese dritte Schweissung entspricht der ersten und der Zyklus ist geschlossen, bzw. kann die nächste Einrichtung befüllt werden.

Bevorzugt wird die Schweissung an der dritten Stelle so breit durchgeführt, dass anschliessend im Bereich innerhalb der Schweissnaht - vorzugsweise etwa mittig die Durchtrennung des Endlosfolienschlauches erfolgt. Auch kann die Schweissung an der Dritten Stelle als Doppelschweissnaht mit mittiger Trennnaht ausgeführt werden.

Die Halterung des Endlosfolienschlauchs ist bevorzugt ein Schlauchfolienträger, der gegebenenfalls mit einem Blähring o.dgl. zur Fixierung arbeitet.

Ein praktisches Schweissverfahren ergibt sich, wenn die Verschweissung mittels Impuls-Schweisstechnik durchgeführt wird, und/oder dass vor dem Verschweissen der Endlosfolienschlauch mittels Spannbalken zusammengedrückt wird, so dass das Material im Bereich der späteren Schweissnaht möglichst nach oben/unten im Folienschlauch verdrängt wird. Die Balken und Schweissrollen, Schweisselektroden o.dgl. sind dabei bevorzugt integriert ausgebildet, so dass die Balken ihnen auch als Führung dienen.

Erfindungsgemäss wird bevorzugt Impuls-Schweisstechnik eingesetzt. Andere vergleichbare Schweisstechnologien, wie z.B. Ultraschalltechnik oder Laserschweisstechnik können jedoch auch angewendet werden.

Eine erfindungsgemässe Vorrichtung für das kontaminationsfreie Umfüllen von schüttfähigen Materialien und insbesondere zur Durchführung eines oben angegebenen Verfahrens ist in Anspruch 5 angegeben.

Durch die abhängigen Ansprüche 6 bis 9 wird diese Vorrichtung weitergebildet.

Bevorzugt ist die Schweissvorrichtung eine Impuls-Schweissvorrichtung und/oder mitumfasst sie eine Trennvorrichtung, die vorzugsweise etwa mittig der Schweissnaht die Endlosschlauchfolie durchtrennen kann. Wird nämlich ein Schnitt durch den geschweissten bereich gemacht, ist sichergestellt, dass kontaminierte Oberflächen gar nicht erst freigelegt werden. Allfällige Kontaminationen sind und bleiben in der Schweissnaht eingebunden.

Als ein typischer Kunststoff für die Endlosschlauchfolie steht Polyäthylen zur Verfügung, aus dem meistens auch die Innenliner hergestellt sind. Die Erfindung ist jedoch keinesfalls auf Polyäthylen eingeschränkt.

Da Endlosschlauchfolien an sich schon bekannt sind, wird in Anspruch 10 auch die neue und erfindungsgemässe Verwendung einer solchen Folie für das Umfüllen von Materialien aus einer Anlage in eine Einrichtung unter Schutz gestellt

Endlosschlauchfolien sind natürlich schon länger bekannt, wie auch in der WO-A angegeben. Jedoch wurden bis anhin keine solchen Endlosschlauchfolien mit peelfähiger Innenseite für Umfüllvorgänge verwendet. Sie wurden bis anhin lediglich zu Verpackungszwecken verwendet, indem aus der Schlauchfolie mittels Verschweissen ein Päckchen erstellt wird, das durch Peelen geöffnet werden kann. Typisches Anwendungsbeispiel: Kartoffelchips - Verpackungen o.dgl.

Die weiteren Ansprüche 11 bis 14 geben noch weiterentwickelte Verwendungsdetails an.

Das erfindungsgemässe Verfahren zur kontaminationsvermeidenden und sterilen Umfüllen von Feststoffen aus einer Anlage mit flexiblem Auslauf in eine nachgelagerte Einrichtung mit einem folienschlauchförmigen verschweissbaren Einlauf eines Innenliners ist in Anspruch 15 angegeben und weist folgende Verfahrensschritte auf:
Dabei ist zu beachten, dass dieses neuartige Verfahren im Prinzip auf dem Verwendungsprinzip einer schweissbaren peelfähigen Endlosschlauchfolie basiert und
insofern eine einheitliche Erfindung mit den oben beschriebenen Verfahren und
Vorrichtungen bzw. Verwendungen darstellt.

Anordnen eines innen sterilen Endlosfolienschlauchs der an seiner Aussenseite und Innenseite schweissfähig ist, wobei die Innenseite nach einer Verschweissung peelfähig ist, um den sterilen Auslauf, Verschweissen des Endlosfolienschlauchs an seinem freien Ende, Adaptieren eines sterilisierten Beutels auf dem Einlauf des Innenliners und Sterilisieren des Beutels mit Innenliner, wobei der Beutel vorgängig dem Verschweissen mit dem Einlauf des Innenliners wie folgt aufgebaut wurde:
Eine schlauchförmige Übergangsfolie (violett), die innen nicht und aussen jedoch schon schweissbar ist, ist an ihrer Aussenseite mit der Innenseite des Einlaufs verschweissbar und
mit ihrer dem Einlauf abgewandten Seite mit einer sackförmigen Abdichtfolie verbunden,
deren Sachboden innerhalb der Übergangsfolie liegt und deren Sackrand mit der dem Einlauf abgewandten Seite der Übergangsfolie verbunden, beispielsweise verschweisst ist, wobei für die Abdichtfolie ein Kunststoff gewählt wird, der gut schweissbar ist;

Anordnen der sackförmigen Abdichtfolie um die Aussenseite des Endlosfolienschlauchs herum so, dass der verschweisste Teil des Endlosfolienschlauchs innerhalb des Sacks zu liegen kommt;
vorzugsweise zurückdrängen von Material aus dem Endlosfolienschlauch in Richtung Anlage, verschweissen des Endlosfolienschlauchs mit der Abdichtfolie, so dass der Endlosfolienschlauch zwischen seiner bestehenden Schweissnaht und dem freien Rand der Abdichtfolie mindestens eine durchgehende neue Schweissnaht vorzugsweise Doppelschweissnaht entsteht, die einerseits die Innenseite der Abdichtfolie mit der Aussenseite des Endlosfolienschlauchs und andererseits an der gleichen Stelle die Innenseite des Endlosfolienschlauchs verbindet, wobei während diesem Schweissvorgang mittig der Schweissnaht, vorzugsweise zwischen den Doppelschweissnähten eine Trennnaht gesetzt wird, so dass der vom Auslauf abgewandte Teil des Endlosfolienschlauchs in Form eines Material einschliessenden Tokens mitsamt der es umschliessenden Abdiehtfolic abgetrennt wird.

Die Schweissung und Trennung wird dabei von aussen durch die Übergangsfolie hindurch bewerkstelligt, ohne dabei die Übergangsfolie selbst zu schweissen oder zu trennen. Da diese Innenschicht der Übergangsfolie nicht schweissbar ist entsteht keine Verbindung der Folien.

Anschliessendes wird die peelfähigen Innenseite des Endlosfolienschlauchs und seiner zweiten verschweissten Stelle gelöst, so dass der Umfüllvorgang stattfindet, so lange, bis der Endlofolienschlauch erneut an einer dritten Stelle durchgeschweisst wird und derart den Materialfluss unterbindet.

Bevorzugt wird die Abdichtfolie aus reinem Polyäthylen gewählt, da sie so durchgängig schweissbar ist.

Besonders einfach ist die Manipulation, wenn der Beutel mit dem Einlass dicht verschweisst ist, danach sterilisiert, vorzugsweise Y-sterilisiert wird und als Zubehör an Umfüller geliefert wird.

Um die Trennung zu vereinfachen kann die Schweissung au der dritten Stelle des Endlosfolienschlauchs so breit durchgeführt werden, und anschliessend im Bereich innerhalb der Schweissnaht - vorzugsweise etwa mittig die Durchtrennung des Endlosfolienschlauches erfolgen, wonach wieder ein neuer Befüll/Umfüllvorgang in eine neue Einrichtung erfolgen kann. Alternativ kann an dem Endlosfolienschlauch an der dritten Stelle eine Doppelschweissnaht mit mittiger Trennnaht angebracht werden.

Das als Abfallprodukt gewonnene Abfallteil (Token) kann - wenn es nicht stört - in der Einrichtung verbleiben und nach Entleerung der Einrichtung entsorgt werden. Es kann jedoch auch durch den Auslauf entnommen werden.

Dabei ist zu beachten, dass die Erfindung nicht auf solche Verfahren eingeschränkt ist, bei denen der Umfüllvorgang von oben nach unten erfolgt. Es sind auch Verfahren eingeschlossen, bei denen die Anlage retativ zur Einrichtung in einer Ebene steht und der Endlosfolienschlauch daher waagrecht angeordnet ist.

Eine Vorrichtung für das kontaminationsvermeidende und sterile Umfüllen von schüttfähigen Materialien und insbesondere zur Durchführung eines Verfahrens nach einem der vorhergehenden Angaben ist in Anspruch 15 beschrieben bzw. unter Schutz gestellt. Weiterentwicklungen ergeben sich aus den davon abhängigen Ansprüchen.

Bevorzugt ist die sackförmige Abdichtfolie zusammen mit der schlauförmigen Übergangsfolie als Beutel ausgebildet, der fest mit dem Einlauf des Innenliners verbunden und sterilisiert ist. Ein solches Paket (Beutel mit Innenliner kann - selbst steril verpackt - problemlos transportiert und montiert werden.

Anhand von Ausführungsbeispielen wir die Erfindung noch beispielhaft näher erläutert.

Die Figuren zeigen dabei schematisch:
Fig.1 eine Ansicht auf eine verschweisste Endlosschlauchfolie oberhalb eines Einlaufs eines zu befüllenden Innenliners;
Fig.2 eine Seitenansicht auf die Darstellung von Fig.1;
Fig.3 eine Ansicht auf die verschweisste Endlosschlauchfolie von Fig.1 nach dem Einstecken in den Einlauf des zu befüllenden Innenliners;
Fig.4 eine Seitenansicht auf die Darstellung von Fig. 3;
Fig.5 die Ansicht von Fig.3 mit angebrachter Schweissnaht;
Fig.6 eine Seitenansicht auf die Darstellung von Fig.5;
Fig.7 eine Ansicht auf eine verschweisste und anschliessend gepeelte Endlosschlauchfolie nach Fig.5;
Fig.8 eine Seitenansicht auf die Darstellung von Fig.7;
Fig.9 eine Ansicht auf eine gepeelte und anschliessend an einer dritten Stelle wieder verschweissten Endlosschlauchfo lie gemäss Fig.7;
Fig.10 eine Seitenansicht auf die Darstellung von Fig.9;
Fig.11 eine Ansicht der an der Dritten Stelle wieder verschweissten und dort getrennten Endlosschlauchfolie oberhalb des Einlaufs gemäss Fig.9, wobei die freistehenden Enden des Innenliners verschweisst sind;
Fig.12 eine Seitenansicht auf die Darstellung von Fig. 11;
Fig.13 eine Ansicht auf eine Endlosschlauchfolie gem. Fig.1 oberhalb eines erfindungsgemässen Beutels an einem Einlauf;
Fig.14 eine Seitenansicht auf die Darstellung gemäss Fig.13;
Fig. 15 eine Ansicht auf den Aufbau nach Fig.13, wobei die Endlosschlauchfolie in den Beutel eingesteckt wurde;
Fig.16 eine Seitenansicht auf die Darstellung gemäss Fig.15;
Fig.17 eine Ansicht auf die Darstellung gemäss Fig.15 jedoch mit zusätzlich angebrachter Schweissnaht an einer zweiten Stelle;
Fig.18 eine Seitenansicht auf die Darstellung gemäss Fig.17;
Fig.19 eine Ansicht auf die Darstellung gemäss Fig.17 jedoch mit einem abgetrennten Token;
Fig.20 eine Seitenansicht auf die Darstellung von Fig.19;
Fig.21 eine Ansicht auf den Aufbau gemäss Fig.19, wobei die Endlosschlauchfolie an Ihrer ersten Schweissstelle aufgepeelt (geöffnet) wurde;
Fig.22 eine Seitenansicht auf die Darstellung gemäss Fig.21 und
Fig.23 und 24 den Aufbau von Fig.21, nachdem an der Endlosschlauchfolie an einer dritten Stelle wieder eine Trennschweissung angebracht wurde.

Nicht mehr dargestellt ist die Trennung der Endlosschlauchfolie nach dem Anbringen der Trennschweissung an der dritten Stelle der Endlosschlauchfolie. Diesbezüglich wird auf Fig. 11 und 12 verwiesen, wobei hier das Verschweissen von frei abragenden Resten des Einlaufs entfallen kann, da der abgetrennte untere Teil der Endlosschlauchfolie bereits als Verschluss des Innenliners bzw. Einlaufs dient.

Die Figuren sind zusammenhängend und übergreifend beschrieben. Gleiche Bauteile tragen gleiche Bezugszeichen. Ähnliche Bauteile oder funktionsähnliche Bauteile tragen gleiche Bezugszeichen mit unterschiedlichen Indizes.

Fig.1 und 2 zeigen die Ausgangssituation:
Eine nach oben zu "endlose" Endlosschlauchfolie 1, die an ihrer Aussenseite schweissbar und an ihrer Innenseite schweissbar und peelfähig ist (blau) ist an der Anlage (nicht gezeigt) in Form eines vorzugsweise axial gefalteten Endlosliner befestigt.

Die Endlosschlauchfolie ist original oder von der letzten Abtrennung her unten bzw. an ihrem einem Einlauf 2a zugewandten Ende 3 verschweisst. Der Prozess wird dadurch geschlossen gehalten.

Der Einlauf ist Bestandteil eines zu befüllenden Innenliners 4a einer Einrichtung (nicht dargestellt). Der Einlauf 2a des Innenliners 4a muss innen schweissbar sein. Er ist in dieser Ausführungsform offen und daher gegebenenfalls nicht steril.

Dieser Aufbau wird nämlich weniger zum Schutz des umzufüllenden Produktes, als vielmehr zum Schutz der Bedienpersonen vor Kontamination verwendet.

Fig.3 und 4 zeigen den nächsten Schritt, bei dem das freie verschweisste Ende 3a der Endlosschlauchfolie in den zu befüllenden Innenliner 4a bzw. dessen Einlauf 2a eingelegt wird.

Fig.5 und 6 geben den Vorgang der erfindungsgemässen Schweissung an:
Mit einem herkömmlichen Schweissgerät werden die Endlosschlauchfolie 1 und der Einlauf 2a des zu befüllende Innenliners 4a durchgängig miteinander verschweisst (zweite Schweissnaht 6a). Der die Breitseite der Endlosschlauchfolie 1 überragende Teil 5a wird ebenso durchgeschweisst. Dadurch ergibt sich vollständiger Kontaminationsschutz, da so zwischen Endlosschlauchfolie 1 und Einlauf 2a kein Material entweichen kann. Abgesehen davon ist zwischen der Aussenseite der Endlosschlauchfolie 1 und der Innenseite des Einlaufs 2a eine dichte, nicht peelfähige Schweissnaht entstanden. Die Endlosschlauchfolie 1 selbst ist an ihrer Innenseite mit sich selbst verschweisst.

Fig.7 und 8 zeigen nun den Vorgang des Öffnens der Schlauchverbindung zur Ermöglichung des Umfüllvorgangs: die erste Schweissnaht 3a und die zweite Schweissnaht 6a werden gepeelt, d.h. von aussen erfasst eine Bedienperson die Endlosschlauchfolie 1 und zieht sie auseinander, wobei die innenliegenden Schweissnähte 3a und 6a aufpeelen. Die Öffnung bzw. das Aufpeelen kann gegebenenfalls auch durch den gegebenenfalls leicht erhöhten Inertisierungsdruck des Materials aus der Anlage erfolgen.

Die Schweissung zwischen der Aussenseite der Endlosschlauchfolie 1 und dem Einlauf 2a bleibt bestehen. Dadurch ist der Innenliner 4a dicht mit der Anlage bzw. deren Auslauf (nicht gezeigt) verbunden. In diesem Zustand wird der Innenliner 4a befüllt.

Fig.9 und 10 zeigt den Vorgang des Abschlusses des Befüllvorgangs. Nach der Befüllung wird die Endlosschlauchfolie 1 vorzugsweise mit einer Trennschweissnaht 3b abgetrennt. Eine Trennschweissnaht 3b ist eine Schweissnaht, die nach dem Schweissvorgang das Separieren der beiden Teile, die an die Schweissnaht anstossen, erlaubt. Dabei bleiben die beiden Teile an den einander zugewandten Enden verschweisst.

Der Umfüll-Prozess in der Anlage wie auch in der Einrichtung ist damit geschlossen, da die Trennnaht wie erwähnt eine Randschweissung bildet. Die Schweissnaht 3b entspricht bei einem neuen Zyklus der Schweissnaht 3a.

Fig.11 und 12 zeigt den nächsten Schritt, bei dem vorzugsweise der Innenliner 4a an seinem oberen Ende nochmals verschlossen wird, indem die freien Enden des Einlaufs 2a an einer vierten Stelle 7 dicht verschweisst werden. Dem vorgängig wird der abgeschweisste (3b") Rest der Endlosschlauchfolie 1 in den Einlauf 2a gelegt bzw. gesteckt.

Somit entsteht eine geschlossene Packung des Innenliners 4a mit dem vollständig eingeschlossenen Material. Sowohl Endlosschlauchfolie 1 wie auch Innenliner 4a bleiben an ihren Aussenseiten vollständig kontaminationsfrei.

Dieselbe Eigenschaft, aber darüber hinaus auch noch sterile Arbeitsbedingungen, d.h., dass auch aus der Umgebung keinerlei Substanzen, Keime o.dgl. in das umzufüllende Material eingebracht werden kann, werden durch das unten beschriebene weiterentwickelte Verfahren verwirklicht; d.h., dass die Innenseiten der Folien während des gesamten Umfüllprozesses nie mit der Umgebung in Berührung kommen, während bei dem oben beschriebenen Verfahren die Innenseiten erst dann nicht mit der Umgebung in Berührung kommen, wenn sie selbst mit Umfüllmaterial in Berührung gekommen waren und nicht nur die Aussenseiten frei von Material sind.

Fig.13 und 14 zeigen die Ausgangssituation für das sterile und kontaminationsfreie Umfüllverfahren gemäss der Weiterentwicklung der Erfindung:
Die Endlosschlauchfolie 1 ist an einer unter sterilen Bedingungen aufgebauten Anlage (z.B. in einem Reinraum in Form eines Endlosliners rund um den Auslauf der Anlage (nicht gezeigt) befestigt. Die Endlosschlauchfolie 1 ist innen peelbar und aussen schweissbar. Die Endlosschlauchfolie 1 ist - z.B. noch von der letzten Abtrennung her - unten verschweisst 3a. Der zu befüllende Innenliner 4b verfügt über einen kurzen Einlauf 2b, der mit eine speziellen schlauchförmigen Übergangsfolie 5 verschweisst ist. Die Übergangsfolie 5 ist innen nicht schweissbar und aussen schweissbar. An der Übergangsfolie 5 ist an Ihrer dem Einlauf 2b abgewandten Seite mit einer sackartigen Abdichtfolie 16 randdicht verschweisst. Die Abdichtfolie 16 ist aus reinem PE und an allen ihren Seiten gut schweissbar. Der Innenliner 4b ist mit der Übergangsfolie 5 dicht verschweisst und kann gas- oder gamma-sterilisiert werden. Das gesamte Paket kann somit beispielsweise in steriler Verpackung geliefert werden und vor Ort (z.B. in dem Reinraum) in die Einrichtung eingesetzt werden.

Fig.15 und 16 zeigen, wie Endlosschlauchfolien in den speziellen Einlassaufbau bestehend aus Übergangsfolie 5 und Abdichtfolie 16 verschweisst mit dem Einlauf als Beutel 7 ausgebildeten speziellen eingelegt werden: Die Endlosschlauchfolie 1 wird in die sackförmige Ausnehmung der Abdichtfolie 16 des zu befüllenden Innenliner 4b eingelegt. Die Aussenseiten der Abdichtfolie 16 berühren somit die Aussenseiten des Endlosfolienschlauchs 1. Unter Aussenseite ist in diesem Fall jene Seite zu verstehen, die mit der Umgebung in Berührung kommt. Aus der Sicht des Beutels 7, handelt es sich allerdings infolge der Sackausbildung der Abdichtfolie 16 eher um eine Innenseite. Zur sprachlichen Klarstellung wird aber hier von Aussenseite immer im obigen Sinn gesprochen.

Fig.17 und 18 zeigen nun den Vorgang, bei dem die ineinandergesteckten Endlosschlauchfolie 1 und Abdichtfolie 16 verschweisst werden: - Mit einem Schweissgerät (nicht dargestellt, weil an sich herkömmlich) werden die Endlosschlauchfolie 1 und die Abdichtfolie 16 miteinander verschweisst, so dass zwei dichte Schweissnähte 8a, 8b zwischen dem Endlosfolienschlauch 1 und dem Beutel 7 entstehen. In diesem Vorgang wird auch die Endlosschlauchfolie 1 ebenfalls mitverschweisst. Während dem Schweissvorgang wird zwischen den Schweissnähten 8a und 8b eine Trennnaht 9 gesetzt. Diese trennt den nicht-sterilen Teil in Form eines Abfallteil 10 ab. Die Schweissung und Trennung wird von aussen durch die Übergangsfolie 5 hindurch gemacht. Da deren Innenschicht nicht schweissbar ist, entsteht keine Verbindung der Innenseite der Übergangsfolie 5 mit der Innenseite der Abdichtfolie 16 oder mit der Endlosschlauchfolie 1.

Fig.19 und 20 zeigen den Vorgang der Abtrennung des Abfallteils 10:
Dabei fällt das Abfallteil nach unten in den Innenliner 4b und verbleibt als steriler Fremdkörper im Umfüllgut, oder es wird von Seiten der Anlage her (z.B. wenn die Anlage als ein Isolator ausgebildet ist) entnommen. (Fig.21,22) Es kann sich dabei ja auch um einen horizontalen Förderprozess handeln.

Fig.21 und 22 zeigen den Vorgang des Aufpeelens, bei dem die Endlosschlauchfolie 1 und mit ihr die Abdichtfolie 16 geöffnet wird. Die Schweissung zwischen der Endlosschlauchfolie 1 und Abdichtfolie 16 bleibt hingegen bestehen. Dadurch ist der Innenliner 4b dicht mit der Anlage bzw. deren Auslauf verbunden.

Das abgeschweisst, Abfallteil 10 wird bei diesem Ausführungsbeispiel als Abfallteil vom Isolator (Anlage) her entnommen. In diesem Zustand wird der Innenliner 4b steril befüllt oder entleert.

Mit den ab Fig.23 und 24 gezeigten Schritten, schliesst sich der Zyklus. Es kommt zu einer Trennschweissung:
Nach der Befüllung kann die Endlosschlauchfolie 1 mit einer Trenn-Schweissnaht 3b abgetrennt werden. Der Prozess in der Anlage wie auch der Innenliner 4b sind damit geschlossen und steril, da die Trennnaht 3b eine Randschweissung auslöst.

Für einen neuerlichen Umfüllvorgang entspräche die Trennnaht 3b mit ihrer Randschweissung der Schweissnaht 3a an der Endlosschlauchfolie 1.

Im Rahmen der Erfindung liegen gegebenenfalls auch Verfahren, die das "Verschweissen" durch ein "Verkleben" ersetzen, sofern die Verklebungen die gleichen Eigenschaften hinsichtlich der Peelfähigkeit aufweisen, wie für die Verschweissung oben angegeben wurde. "Verschweissung" ist daher in sehr breitem Sinne zu verstehen.

### Bezugszeichenliste

1 Endlosschlauchfolie
2 a,b Einlauf
3 a,b dritte Schweissnaht an der Endlosschlauchfolie 1
4 a,b Innenliner der Einrichtung, in die umgefüllt werden soll.
5 Übergangsfolie
6a zweite Schweissnaht kontaminationsfrei Ausführung
7 Beutel
8a,b Zweite Schweissnaht sterile Ausführung
9 Trennnaht
10 Abfallteil
16 Abdichtfolie

## Patentansprüche

1. Verfahren zum kontaminationsvermeidenden Umfüllen von schüttfähigen Gütern und Feststoffen (Material) aus einer Anlage mit einem vorzugsweise flexiblem Auslauf in eine nachgelagerte Einrichtung mit einem folienschlauchförmigen verschweissbaren Einlauf (2a) eines Innenliners (4a), wobei das Verfahren folgende Verfahrensschritte aufweist:
Anordnen eines Endlosfolienschlauchs (1) der an seiner Aussenseite und Innenseite schweissfähig ist, wobei die Innenseite nach einer Verschweissung peelfähig ist, um den Auslauf, Verschweissen des Endlosfolienschlauchs (1) an seinem freien Ende (3),
Anordnen des Einlaufs (2a) um die Aussenseite des Endlosfolienschlauchs (1) herum so, dass der einlaufseitige Rand des Einlaufs (2a) oberhalb der Schweissstelle (3a) des Endlosfolienschlauchs (1) zu liegen kommt, - vorzugsweise zurückdrängen von Material aus dem Endlosfolienschlauch (1) in Richtung Anlage,
verschweissen des Endlosfolienschlauchs (1) mit dem Einlauf, so dass der Endlosfolienschlauch (1) zwischen seiner bestehenden Schweissnaht (3a) und dem einlaufseitigen Rand des Einlaufs (2) mindestens eine durchgehende neue zweite Schweissnaht (6a) entsteht, die einerseits die Innenseite des Einlaufs (2a) mit der Aussenseite des Endlosfolienschlauchs (1) und andererseits an der gleichen Stelle die Innenseite des Endlosfolienschlauchs (1) verbindet,
anschliessendes lösen der peelfähigen Innenseite des Endlosfolienschlauchs (1), so dass der Umfüllvorgang stattfindet, so lange, bis der Endlosfolienschlauch (1) erneut an einer dritten Stelle (3b) durchgeschweisst wird und derart den Materialfluss bzw. die Möglichkeit eines Materialflusses unterbindet.

2. Verfahren nach Anspruch 1, **dadurch gekennzeichnet, dass** die Schweissung an der Dritten Stelle (3b) so breit durchgeführt wird, und dass anschliessend im Bereich innerhalb der Schweissnaht (3b) - vorzugsweise etwa mittig die Durchtrennung des Endlosfolienschlauches (1) erfolgt, wonach wieder ein neuer Befüll/Umfüllvorgang in eine neue Einrichtung erfolgen kann, oder dass die Schweissung (3b) an der Dritten Stelle als Doppelschweissnaht (3b'; 3b") mit mittiger Trennnaht ausgeführt wird.

3. Verfahren nach einem der vorhergehenden Ansprüche, **dadurch gekennzeichnet, dass** zur Aufnahme des Endlosfolienschlauchs (1) um den Auslauf ein den Auslauf umgebender Schlauchfolienträger angeordnet wird.

4. Verfahren nach einem der vorhergehenden Ansprüche, **dadurch gekennzeichnet, dass** die Verschweissung mittels Impulsschweisstechnik durchgeführt wird, und/oder dass vor dem Verschweissen der Endlosfolienschlauch (1) mittels Spannbalken zusammengedrückt wird, so dass das Material im Bereich der späteren Schweissnaht möglichst nach oben oder unten im Endlosfolienschlauch (1) verdrängt wird.

5. Vorrichtung für das kontaminationsfreie Umfüllen von schüttfähigen Materialien zur Durchführung eines Verfahrens nach einem der vorhergehenden Ansprüche, **dadurch gekennzeichnet, dass** sie eine Anlage mit einem Auslauf umfasst, um den eine schweissfähige und an ihrer Innenseite peelfähige Endlosschlauchfolie (1) vorratsgelagert ist, die mit ihrer Aussenseite mit der Innenseite eines Einlaufs (2a) eines Innenliners (4a) einer Einrichtung, in die gegebenenfalls umgefüllt werden soll, verschweissbar ist.

6. Vorrichtung nach Anspruch 5, **dadurch gekennzeichnet, dass** unterhalb des freien Endes des Auslaufs und seitlich seiner gedanklich verlängerten räumlichen Längserstreckung Pressbalken vorgesehen sind, die die Endlosschlauchfolie (1) von seitlich auf anliegend zusammendrücken können, wobei vorzugsweise in diesen Pressbalken integriert die Schweissvorrichtung angeordnet ist.

7. Vorrichtung nach Anspruch 6, **dadurch gekennzeichnet, dass** die Schweissvorrichtung eine Impulsschweissvorrichtung ist und oder/dass sie eine Schneidvorrichtung mitumfasst, die vorzugsweise etwa mittig der Schweissnaht (3b) die Endlosschlauchfolie (1) durchtrennen kann.

8. Vorrichtung nach einem der Ansprüche 5 - 7, **dadurch gekennzeichnet, dass** die Endlosschlauchfolie (1) aus Polyäthylen besteht und/oder im Lieferzustand in Axialrichtung aufgefaltet ist sowie vorzugsweise mittels Rutschbremse an ihrem Lagerort um den Auslauf gegen unabsichtliches Abrutschen gehalten ist.

9. Vorrichtung nach einem der Ansprüche 5-8, **dadurch gekennzeichnet, dass** die Endlosschlauchfolie (1) axial aufgefaltet ist.

10. Verfahren zur kontaminationsvermeidenden und sterilen Umfüllen von Pulvern oder Feststoffen bzw. Materialien aus einer Anlage mit flexiblem Auslauf in eine nachgelagerte Einrichtung mit einem folienschlauchförmigen verschweissbaren Einlauf (2b) eines Innenliners (4b) einer Einrichtung für das Aufnahmen von Materialien, wobei das Verfahren folgende Verfahrensschritte aufweist :
anordnen eines innen sterilen Endlosfolienschlauchs (1) der an seiner Aussenseite und Innenseite schweissfähig ist, wobei die Innenseite nach einer Verschweissung peelfähig ist, um den sterilen Auslauf, Verschweissen des Endlosfolienschlauchs (1) an seinem freien Ende, adaptieren eines sterilisierten Beutels (7) auf dem Einlauf (2b) des Innenliners (4b) und sterilisieren des Beutels (7) mit Innenliner (4b), wobei der Beutel (7) vorgängig seinem Verschweissen mit dem Einlauf (2b) des Innenliners (4b) wie folgt aufgebaut wurde:
eine schlauchförmige Übergangsfolie (5), die innen nicht und aussen jedoch schon schweissbar ist, ist an ihrer Aussenseite mit der Innenseite des Einlaufs (2b) verschweissbar und mit ihrer dem Einlauf abgewandten Seite mit einer sackförmigen Abdichtfolie (16) verbunden, deren Sackboden innerhalb der Übergangsfolie (5) liegt und deren Sackrand mit der dem Einlauf abgewandten Seite der Übergangsfolie (5) verbunden, beispielsweise verschweisst ist, wobei für die Abdichtfolie (16) ein Kunststoff gewählt wird, der gut schweissbar ist;
anordnen der sackförmigen Abdichtfolie (16) um die Aussenseite des Endlosfolienschlauchs (I) herum so, dass der verschweisste Teil des Endlosfolienschlauchs (1) innerhalb des Sacks zu liegen kommt;
vorzugsweise zurückdrängen von Material aus dem Endlosfolienschlauch (1) in Richtung Anlage,
verschweissen des Endlosfolienschlauchs (1) mit der Abdichtfolie (16), so dass der Endlosfolienschlauch (1) zwischen seiner bestehenden Schweissnaht (3a) und dem freien Rand der Abdichtfolie (16) mindestens eine durchgehende neue Schweissnaht (8) vorzugsweise Doppelschweissnaht (8a,8b) entsteht, die einerseits die Innenseite der Abdichtfolie (16) mit der Aussenseite des Endlosfolienschlauchs (1) und andererseits an der gleichen Stelle die Innenseite des Endlosfolienschlauchs (1) verbindet, wobei während diesem Schweissvorgang mittig der Schweissnaht (8), vorzugsweise zwischen den Doppelschweissnähten (8a,8b) eine Trennnaht (9) gesetzt wird, so dass der vom Auslauf abgewandte Teil des Endlosfolienschlauchs (1) in Form eines Material einschliessenden Abfallteils (10) mitsamt der es umschliessenden Abdichtfolie (16) abgetrennt wird,
anschliessendes lösen der peelfähigen Innenseite des Endlosfolienschlauchs (1) an seiner zweiten verschweissten Stelle (8a), so dass der Umfüllvorgang stattfindet, so lange, bis der Endlosfo lienschlauch (1) erneut an einer dritten Stelle (3b) durchgeschweisst wird und derart den Materialfluss unterbindet.

11. Verfahren nach Anspruch 10, **dadurch gekennzeichnet, dass** die Abdichtfolie (16) aus reinem PE gewählt wird.

12. Verfahren nach Anspruch 10 oder 11, **dadurch gekennzeichnet, dass** der Beutel (7) mit dem Einlauf (2b) dicht verschweisst, sterilisiert vorzugsweise Y-sterilisiert wird und als Zubehör an Umfüller geliefert wird.

13. Verfahren nach einem der Ansprüche 10 - 12, **dadurch gekennzeichnet, dass** die Schweissung an der dritten Stelle (3b) des Endlosfolienschlauchs (1) so breit durchgeführt wird, und dass anschliessend im Bereich innerhalb der Schweissnaht (3b) - vorzugsweise etwa mittig die Durchtrennung des Endlosfolienschlauches (1) erfolgt, wonach wieder ein neuer Befüll/Umfüllvorgang in eine neue Einrichtung erfolgen kann, oder dass an dem Endlosfolienschlauch (1) an der dritten Stelle eine Doppelschweissnaht (3b) mit mittiger Trennnaht angebracht wird.

14. Verfahren nach einem der Ansprüche 10 - 13, **dadurch gekennzeichnet, dass** das Token (10) durch den Auslauf entnommen wird.

15. Vorrichtung für das kontaminationsvermeidende und sterile Umfüllen von schüttfähigen Materialien zur Durchführung eines Verfahrens nach einem der Ansprüche 10 - 14, **dadurch gekennzeichnet, dass** sie eine Anlage mit einem Auslauf umfasst, um den eine schweissfähige und an ihrer Innenseite peelfähige Endlosschlauchfolie (1) vorratsgelagert ist, die mit ihrer Aussenseite mit der Innenseite einer sackförmigen Abdichtfolie (16) verbunden ist, die mit einer schlauchförmigen Übergangsfolie (5) verschweisst ist, welch letztere mit dem Einlauf eines Innenliners (4b) einer Einrichtung, in die gegebenenfalls umgefüllt werden soll, verschweisst ist.

16. Vorrichtung nach Anspruch 15, **dadurch gekennzeichnet, dass** die sackförmige Abdichtfolie (16) zusammen mit der schlauförmigen Übergangsfolie (5) als Beutel (7) ausgebildet ist, der fest mit dem Einlauf (2b) des Innenliners (4b) verbunden und sterilisiert ist.

17. Verwendung einer schweissfähigen, an ihrer Innenseite peelfähigen Endlosschlauchfolie (1) für das Umfüllen von Materialien aus einer Anlage in eine Einrichtung, für ein Verfahren nach einem der Ansprüche 1 - 4 oder 10-14 bzw. für eine Vorrichtung nach einem der Ansprüche 5 - 9 oder 15, 16.

18. Verwendung einer Endlosschlauchfo lie (1) nach Anspruch 17, indem die Endlosschlauchfolie (1) um den Auslauf der Anlage nachziehbar gelagert ist und im nachgezogenen Zustand mit einem Einlauf (2) eines Innenliners (4) einer Einrichtung in die umgefüllt werden soll verschweisst wird.

19. Verwendung einer Endlosschlauchfolie (1) nach Anspruch 17 oder 18, **dadurch gekennzeichnet, dass** die Endlosschlauchfolie (1) mit einem Beutel (7) nach Anspruch 10 verbunden wird, um das sterile Umfüllen zu ermöglichen.

20. Verwendung einer Endlosschlauchfolie nach einem der Ansprüche 17-19, **dadurch gekennzeichnet dass** die Endlosschlauchfolie (1) als Ersatzteil für Umfüllvorrichtungen angeboten wird.

21. Verwendung einer Endlosschlauchfolie (1) zur Herstellung eines Beutels (7) nach Anspruch 10 vorzugsweise als umgestülpte Ubergangsfolie (5) gemäss Anspruch 10.

22. Verwendung einer innen verschweissbaren und peelbaren Endlosschlauchfolie (1) insbesondere nach einem der vorhergehenden Verfahren für das Umfüllen von transplantierbaren Organen, Geweben, o.dgl. in der Medizin bzw. Chirurgie.

## Claims

1. A method for decanting bulk goods and solidus (material), avoiding contamination, from a facility having a preferably flexible outlet into a downstream apparatus having a weldable inlet (2a), in the form of a tubular film, of an inner liner (4a), wherein the method has the following method steps:
arranging an endless tubular film (1), which is weldable on its outer side and inner side, wherein the inner side is peelable after welding, around the outlet, welding of the endless tubular film (1) at its free end (3),
arranging the inlet (2a) around the outer side of the endless tubular film (1) so that the edge of the inlet (2a) on the inlet side comes to lie above the welding point (3a) of the endless tubular film (1), - preferably pushing back material from the endless tubular film (1) in the direction of the facility,
welding of the endless tubular film (1) with the inlet, so that on the endless tubular film (1) between its existing weld seam (3a) and the edge of the inlet (2) on the inlet side at least one continuous new second weld seam (6a) is produced, which on the one hand connects the inner side of the inlet (2a) with the outer side of the endless tubular film (1) and on the other hand connects the inner side of the endless tubular film (1) at the same point,
subsequent detaching of the peelable inner side of the endless tubular film (1), so that the decanting process takes place until the endless tubular film (1) is welded through again at a third point (3b) and in this way prevents the material flow or respectively the possibility of a material flow.

2. The method according to Claim 1, **characterized in that** the welding at the third point (3b) is carried out so widely, and that subsequently a cutting through of the endless tubular film (1) takes place in the region inside the weld seam (3b) - preferably approximately centrally -, after which a new filling/decanting process can take place again into a new apparatus, or that the welding (3b) is carried out at the third point as a double weld seam (3b'; 3b") with a central partition seam.

3. The method according to one of the preceding claims, **characterized in that** to receive the endless tubular film (1) around the outlet, a tubular film carrier is arranged surrounding the outlet.

4. The method according to one of the preceding claims, **characterized in that** the welding is carried out by means of pulse welding technology, and/or that before welding, the endless tubular film (1) is pressed together by means of clamping bars, so that the material in the region of the later weld seam is displaced upward or downward as much as possible in the endless tubular film (1).

5. To device for the contamination-free decanting of bulk material for carrying out a method according to one of the preceding claims, **characterized in that** it comprises a facility having an outlet, around which a weldable endless tubular film (1), which is peelable on its inner side, is mounted as a supply, which is weldable by its outer side with The inner side of an inlet (2a) of an inner liner (4a) of an apparatus, into which decanting is to be carried out if necessary.

6. The device according to Claim 5, **characterized in that** beneath the free end of the outlet and laterally to its imaginary extended spatial longitudinal extent, compression bars are provided, which can press together the endless tubular film (1) from laterally to lying against it, wherein preferably the welding device is arranged integrated in these compression bars.

7. The device according to Claim 6, **characterized in that** the welding device is a pulse welding device and/or that it also comprises a cutting device, which can preferably cut through the endless tubular film (1) approximately in the middle of the weld seam (3b).

8. The device according to one of Claims 5-7, **characterized in that** the endless tubular film (1) consists of polyethylene and/or is unfolded in axial direction in the delivery state and is preferably held by means of a slip brake at its mounting location to retain the outlet against unintentional slipping.

9. The device according to one of Claims 5-8, **characterized in that** the endless tubular film (1) is unfolded axially.

10. The method for the sterile decanting of powders or solids or respectively materials, avoiding contamination, from a facility having a flexible outlet into a downstream apparatus having a weldable inlet (2b), in the form of a tubular film, of an inner liner (4b) of an apparatus for receiving materials, wherein the method has the following method steps:
arranging an internally sterile endless tubular film (1), which is weldable on its outer side and inner side, wherein the inner side is peelable after welding, around the sterile outlet, welding of the endless tubular film (1) on its free end, adapting a sterilized bag (7) on the inlet (2b) of the inner liner 4b) and sterilizing the bag (7) with inner liner (4b), wherein the bag (7) was constructed as follows, prior to its welding to the inlet (2b) of the inner liner (4b) :
a tubular transition film (5), which is not weldable internally and is, however, already weldable externally, is weldable on its outer side with the inner side of the inlet (2b) and is connected by its side facing away from the inlet with a bag-shaped sealing film (16), the bottom of which bag lies inside the transition film (5) and
the edge of which bag is connected, for example welded, with the side of the transition film (5) facing away from the inlet, wherein a plastic which is readily weldable is selected for the sealing film (16);
arranging the bag-shaped sealing film (16) around the outer side of the endless tubular film (1) so that the welded part of the endless tubular film (1) comes to lie inside the bag;
preferably pushing back material from the endless tubular film (1) in the direction of the facility,
welding the endless tubular film (1) to the sealing film (16), so that at least one continuous new weld seam (8), preferably a double weld seam (8a, 8b) is produced on the endless tubular film (1) between its existing weld seam (3a) and the free edge of the sealing film (16), which on the one hand connects the inner side of the sealing film (16) with the outer side of the endless tubular film (1) and on the other hand connects the inner side of the endless tubular film (1) at the same point, wherein during this welding process a partition seam (9) is placed in the middle of the weld seam (8), preferably between the double weld seams (8a, 8b), so that the part of the endless tubular film (1) facing away from the outlet is cut off in the form of a waste part (10), comprising material, together with the sealing film (16) surrounding it, subsequent detaching of the peelable inner side of the endless tubular film (1) at its second welded point (8a), so that the decanting process takes place, until the endless tubular film (1) is welded through again at a third point (3b) and in such a way prevents the material flow.

11. The method according to Claim 10, **characterized in that** the sealing film (16) is selected from pure PE.

12. The method according to Claim 10 or 11, **characterized in that** the bag (7) is tightly welded with the inlet (2b), is sterilized, preferably Y-sterilized, and is provided as an accessary to the decanter.

13. The method according to one of Claims 10-12, **characterized in that** the welding at the third point (3b) of the endless tubular film (1) is carried out so widely, and that subsequently in the region inside the weld seam (3b) - preferably approximately centrally, the cutting through of the endless tubular film (1) takes place, after which a new filling/decanting process can occur again into a new apparatus, or that a double weld seam (3b) with a central partition seam is applied on the endless tubular film (1) at the third point.

14. The method according to one of Claims 10-13, **characterized in that** the token (10) is removed through the outlet.

15. The device for the sterile decanting of bulk materials, avoiding contamination, for carrying out a method according to one of Claims 10-14, **characterized in that** it comprises a facility with an outlet, around which a weldable endless tubular film (1), which is peelable on its inner side, is mounted as a supply, which is connected by its outer side with the inner side of a bag-shaped sealing film (16), which is welded to a tubular transition film (5), which latter is welded to the inlet of an inner liner (4b) of an apparatus into which decanting is to take place if necessary.

16. The device according to Claim 15, **characterized in that** the bag-shaped sealing film (16) together with the tubular transition film (5) is constructed as a bag (7), which is securely connected with the inlet (2b) of the inner liner (4b) and sterilized.

17. Use of a weldable endless tubular film (1), which is peelable on its inner side, for the decanting of materials from a facility into an apparatus, for a method according to one of Claims 1-4 or 10-14, or respectively for a device according to one of Claims 5-9 or 15, 16.

18. Use of an endless tubular film (1) according to Claim 17, by the endless tubular film (1) being mounted so as to be able to be tightened around the outlet of the facility and in the tightened state is welded to an inlet (2) of an inner liner (4) of an apparatus into which decanting is to sake place.

19. Use of an endless tubular film (1) according to Claim 17 or 18, **characterized in that** the endless tubular film (1) is connected with a bag (7) according to Claim 10, in order to make possible the sterile decanting.

20. Use of an endless tubular film according to one of Claims 17-19, **characterized in that** the endless tubular film (1) is offered as a replacement part for decanting devices.

21. Use of an endless tubular film (1) for the production of a bag (7) according to Claim 10, preferably as an everted transition film (5) according to Claim 10.

22. Use of an internally weldable and peelable endless tubular film (1) in particular according to one of the preceding methods for the decanting of transplantable organs, tissues or suchlike in medicine or surgery.

## Revendications

1. Procédé de transvasement évitant la contamination de produits en vrac et de solides (matériau) depuis une installation dotée d'une conduite d'évacuation de préférence souple vers un dispositif installé en aval doté d'une conduite d'arrivée pouvant être soudée en forme de film tubulaire (2a) d'un chemisage intérieur (4a), ce procédé comprenant les étapes opératoires suivantes :
disposition d'un film tubulaire continu (1) pouvant être soudé sur sa face extérieure et sa face intérieure, la face intérieure étant pelable après soudage autour de la conduite d'évacuation,
soudage du film tubulaire continu (1) à son extrémité libre (3), disposition de la conduite d'arrivée (2a) autour de la face extérieure du film tubulaire continu (1) de manière à ce que le bord situé côté arrivée de la conduite d'arrivée (2a) vienne se poser au dessus du point de soudure (3a) du film tubulaire continu (1), - de préférence refoulement du matériau du film tubulaire continu (1) en direction de l'installation,
soudage du film tubulaire continu (1) avec la conduite d'arrivée de manière à créer sur le film tubulaire continu (1), entre son cordon de soudure existant (3a) et le bord situé côté arrivée de la conduite d'arrivée (2a), au moins un deuxième cordon de soudure continu (6a) qui relie d'une part la face intérieure de la conduite d'arrivée (2a) à la face extérieure du film tubulaire continu (1) et d'autre part au même endroit la face intérieure du film tubulaire continu (1), ensuite, détachement de la face intérieure pelable du film tubulaire continu (1) de sorte qu'ait lieu l'opération de transvasement jusqu'à ce que le film tubulaire contenu (1) soit à nouveau soudé à un troisième endroit (3b) et empêche ainsi l'écoulement de matériau ou la possibilité d'un écoulement de matériau.

2. Procédé selon la revendication 1, **caractérisé en ce que** le soudage est réalisé assez large au troisième endroit (3b) pour que se produise ensuite au niveau de l'intérieur du cordon de soudure (3b) -de préférence approximativement au centre- le sectionnement du film tubulaire continu (1), après quoi il peut y avoir à nouveau une nouvelle opération de remplissage/transvasement dans un nouveau dispositif, ou que le soudage (3b) peut être réalisé au troisième endroit sous forme d'un double cordon de soudure (3b', 3b") avec un cordon séparateur central.

3. Procédé selon une des revendications précédentes, **caractérisé en ce qu'**un support de film tubulaire entourant la conduite d'évacuation est disposé autour de la conduite d'évacuation pour recevoir le film tubulaire continu (1).

4. Procédé selon une des revendications précédentes, **caractérisé en ce que** le soudage est réalisé par une technique de soudage par impulsion et/ou qu'avant le soudage, le film tubulaire continu (1) est comprimé au moyen de lambourdes, de sorte que le matériau, au niveau du futur cordon de soudure, est refoulé autant que possible vers le haut ou le bas dans le film tubulaire continu (1).

5. Dispositif de transvasement évitant la contamination de matériaux en vrac pour la réalisation d'un procédé selon une des revendications précédentes, **caractérisé en ce qu'**il englobe une installation pourvue d'une conduite d'évacuation autour de laquelle s'appuie en réserve un film tubulaire continu (1) pouvant être soudé et pelable sur sa face intérieure et qui peut être soudé par sa face extérieure à la face intérieure d'une conduite d'arrivée (2a) d'un chemisage intérieur (4a) d'un dispositif dans lequel un transvasement doit être fait éventuellement.

6. Dispositif selon la revendication 5, **caractérisé en ce que**, sous l'extrémité libre de la conduite d'évacuation et à côté de son extension spatiale longitudinale imaginaire prolongée, il est prévu des lambourdes qui peuvent comprimer le film de tuyau continu à plat par le côté, le dispositif de soudage étant de préférence disposé intégré dans ces lambourdes.

7. Dispositif selon la revendication 6, **caractérisé en ce que** le dispositif de soudage est un dispositif de soudage à impulsion et/ou qu'il englobe un dispositif de coupe qui peut sectionner le film tubulaire continu (1) approximativement au centre du cordon de soudure (3b).

8. Dispositif selon une des revendications 5 à 7, **caractérisé en ce que** le film tubulaire continu (1) est composé de polyéthylène et/ou est plié dans le sens axial dans son état à la livraison et est maintenu de préférence au moyen d'un frein anti-dérapage à son emplacement d'appui pour éviter un dérapage inopiné de la conduite d'évacuation.

9. Dispositif selon une des revendications 5 à 8 **caractérisé en ce que** le film tubulaire continu (1) est plié axialement.

10. Procédé de transvasement évitant la contamination et stérile de poudres ou solides ou matériaux depuis une installation dotée d'une conduite d'évacuation souple vers un dispositif installé en aval doté d'une conduite d'arrivée pouvant être soudée en forme de film tubulaire (2b) d'un chemisage intérieur (4b) d'un dispositif de réception de matériaux, ce procédé comprenant les étapes opératoires suivantes :
disposition d'un film tubulaire continu stérile (1) pouvant être soudé sur sa face extérieure et sa face intérieure, la face intérieure étant pelable après soudage autour de la conduite d'évacuation stérile, soudage du film tubulaire continu (1) à son extrémité libre (3),
adaptation d'une poche stérilisé (7) sur la conduite d'arrivée (2b) du chemisage intérieur (4b) et stérilisation de la poche (7) avec le chemisage intérieur (4b), la poche (7) ayant été composée comme suit avant son soudage à la conduite d'arrivée (2b) du chemisage intérieur (4b) :
un film de transition de forme tubulaire (5) ne pouvant pas être soudé à l'intérieur mais pouvant l'être à l'extérieur peut être soudé par sa face extérieure à la face intérieure de la conduite d'arrivée (2b) et est relié par sa face détournée
de la conduite d'arrivée à un film d'étanchéité en forme de sac (16) dont le fond de sac repose dans l'intérieur du film de transition (5)' et dont le bord de sac est relié, par exemple soudé, à la face détournée de la conduite d'arrivée du film de transition (5), une matière plastique facile à souder étant choisie pour le film d'étanchéité (16) ;
disposition du film d'étanchéité en forme de sac (16) autour de la face extérieure du film tubulaire continu (1) de manière à ce que la partie soudée du film tubulaire continu (1) vienne se poser à l'intérieur du sac ;
de préférence refoulement du matériau hors du film tubulaire continu (1) en direction de l'installation ;
soudage du film tubulaire continu (1) avec le film d'étanchéité (16) de manière à créer dans le film tubulaire continu (1), entre son cordon de soudure existant (3a) et le bord libre du film d'étanchéité (16), au moins un nouveau cordon de soudure continu (8), de préférence un double cordon de soudure (8a, 8b) qui relie d'une part la face intérieure du film d'étanchéité (16) à la face extérieure du film tubulaire continu (1) et
d'autre part au même endroit la face intérieure du film tubulaire continu (1), un cordon séparateur (9) étant posé au centre du cordon de soudure (8), de préférence entre les doubles cordons de soudure (8a, 8b) pendant cette opération de soudage, de sorte que la partie détournée de la conduite d'évacuation du film tubulaire continu (1) est sectionnée sous forme d'un fragment de déchet (10) contenant du matériau avec le film d'étanchéité l'entourant (16),
ensuite, détachement de la face intérieure pelable du film tubulaire continu (1) à son deuxième endroit soudé (8a) de sorte qu'ait lieu l'opération de transvasement jusqu'à ce que le film tubulaire continu (1) soit à nouveau soudé à un troisième endroit (3b) et empêche ainsi l'écoulement de matériau.

11. Procédé selon la revendication 10, **caractérisé en ce que** le film d'étanchéité (16) est choisi parmi du PE pur.

12. Procédé selon la revendication 10 ou 11, **caractérisé en ce que** la poche (7) est soudée de manière étanche à la conduite d'arrivée (2b), stérilisée, de préférence par stérilisation Y, et est livrée sous forme d'accessoire de transvaseur.

13. Procédé selon une des revendications 10 à 12, **caractérisé en ce que** le soudage est réalisé assez large au troisième endroit (3b) du film tubulaire continu (1) pour que se produise ensuite au niveau de l'intérieur du cordon de soudure (3b) - de préférence approximativement au centre- le sectionnement du film tubulaire continu (1), après quoi il peut y savoir à nouveau une nouvelle opération de remplissage/transvasement dans un nouveau dispositif, ou qu'un double cordon de soudure (3b) avec un cordon séparateur central est posé au troisième endroit sur le film tubulaire continu (1).

14. Procédé selon une des revendications 10 à 13, **caractérisé en ce que** le jeton (10) est prélevé par la conduite d'évacuation.

15. Dispositif de transvasement évitant la contamination et stérile de matériaux en vrac pour la réalisation d'un procédé selon une des revendications 10 à 14, **caractérisé en ce qu'**il englobe une installation pourvue d'une conduite d'évacuation autour de laquelle est stocké en réserve un film tubulaire continu (1) pouvant être soudé et pelable sur sa face intérieure et qui peut être soudé par sa face extérieure à la face intérieure d'un film d'étanchéité en forme de sac (16) qui est soudé à un film de transition de forme tubulaire (5), ce dernier étant soudé à la conduite d'arrivée d'un chemisage intérieur (4b) d'un dispositif dans lequel un transvasement doit être fait éventuellement.

16. Dispositif selon la revendication 15, **caractérisé en ce que** le film d'étanchéité en forme de sac (16) est réalisé avec le film de transition de forme tubulaire (5) sous la forme d'une poche (7) qui est reliée fixement à la conduite d'arrivée (2b) du chemisage intérieur (4b) et est stérilisée.

17. Utilisation d'un film tubulaire continu (1) pouvant être soudé et pelable sur sa face intérieure pour le transvasement de matériaux depuis une installation vers un dispositif pour un procédé selon une des revendications 1 à 4 ou 10 à 14 ou pour un dispositif pour un procédé selon une des revendications 5 à 9 ou 15, 16.

18. Utilisation d'un film tubulaire continu (1) selon la revendication 17, dans laquelle le film tubulaire continu (1) est stocké de manière à pourvoir être extrait autour de la conduite d'arrivée de l'installation et, à l'état extrait, est soudé avec une conduite d'arrivée (2) d'un chemisage intérieur (4) d'un dispositif dans lequel un transvasement doit être fait.

19. Utilisation d'un film tubulaire continu (1) selon la revendication 17 ou 18, **caractérisée en ce que** le film tubulaire continu (1) est relié à une poche (7) selon la revendication 10 afin de permettre le transvasement stérile.

20. Utilisation d'un film tubulaire continu selon une des revendications 17 à 19, **caractérisée en ce que** le film tubulaire continu (1) est proposé sous forme d'une pièce de rechange pour dispositifs de transvasement.

21. Utilisation d'un film tubulaire continu (1) pour la fabrication d'une poche (7) selon la revendication 10, de préférence sous la forme d'un film de transition emmanché (5) selon la revendication 10.

22. Utilisation d'un film tubulaire continu (1) pouvant être soudé et pelable à l'intérieur, en particulier selon un des procédés précédents, pour le transvasement d'organes, tissus ou similaires transplantables en médecine ou en chirurgie.
